# EUROPÄISCHE PATENTSCHRIFT

(11) **EP 2 976 810 B1**
(45) Veröffentlichungstag und Bekanntmachung des Hinweises auf die Patenterteilung: **04.05.2022**
(21) Anmeldenummer: 14708055.0
(22) Anmeldetag: 06.03.2014
(51) Int. Cl.: H01R 4/48, H01R 13/187

(54) **KONTAKTELEMENT**
CONTACT ELEMENT
ELÉMENT DE CONTACT

(30) Priorität: 18.03.2013 EP 13159718
(43) Veröffentlichungstag der Anmeldung: 27.01.2016
(73) Patentinhaber: Stäubli Electrical Connectors AG, 4123 Allschwil (CH)
(72) Erfinder: STURGESS, Mark, CH-4054 Basel (CH); BLUMENROTH, Falk, 79618 Rheinfelden (DE); LEDERMANN, Tom, CH-4125 Riehen (CH); WIRZ, Lucas, CH-4051 Basel (CH)
(74) Vertreter: Frischknecht, Harry Ralph
(86) Internationale Anmeldenummer: PCT/EP2014/054344
(87) Internationale Veröffentlichungsnummer: WO 2014/146905

(56) Entgegenhaltungen:
- EP-A1- 0 520 950
- WO-A1-2012/133651
- US-A- 2 810 641
- US-A- 5 028 282
- US-A1- 2007 218 736
- US-A1- 2009 029 605
- US-A1- 2010 243 112

## Beschreibung

### TECHNISCHES GEBIET

Die vorliegende Erfindung betrifft ein Kontaktelement zur Vermittlung eines elektrischen Kontaktes zwischen zwei elektrischen Leiterelementen oder Kontaktteilen gemäss dem Oberbegriff von Anspruch 1.

### STAND DER TECHNIK

Aus der EP 0 520 950 ist ein gattungsgemässes Kontaktelement bekannt geworden. Das Kontaktelement nach der EP 0 520 950 umfasst zwei Streifen, welche mit federnden Stegen miteinander in Verbindung stehen. Die Stege lassen sich zu den Streifen verschwenken, wobei auf die Verbindungsstelle zwischen Steg und Streifen eine Torsionskraft wirkt.

Die EP 0 520 950 weist eine Reihe von Nachteilen auf. Aufgrund der Gestalt des Steges ist der Grad der Verformung im Bereich der Verbindungstelle relativ hoch, was hohe Spannungen im Bereich der Verbindungsstelle bewirkt. Dadurch ist der Einsatz einer hochfesten Kupferlegierung, insbesondere einer hochfesten berylliumhaltigen Kupferlegierung, erforderlich. Derartige Legierungen sind sehr teuer, und Beryllium kann bei dessen Freisetzung gesundheitsschädigende Folgen haben.

### DARSTELLUNG DER ERFINDUNG

Ausgehend von diesem Stand der Technik liegt der Erfindung eine Aufgabe zugrunde, eine Kontaktlamelle oder ein Kontaktelement anzugeben, welches die Nachteile des Standes der Technik überwindet. Insbesondere soll das Kontaktelement robuster ausgebildet sein, damit die Zahl der Kontaktvorgänge erhöht werden kann.

Diese Aufgabe löst der Gegenstand von Anspruch 1. Ein Kontaktelement nach Anspruch 1 dient der Vermittlung eines elektrischen Kontaktes zwischen zwei elektrischen Leitern oder Kontaktteile. Die Gestalt der elektrischen Leiter bzw. Kontaktteile kann verschiedenartig sein und beispielsweise eine Buchsen- und Stecker-Verbindung oder aber eine Verbindung zwischen zwei Flachkontakten mit flachen oder ebenen Leitern bzw. Kontaktteilen. Das Kontaktelement gemäss Anspruch 1 umfasst mindestens zwei parallel zueinander und sich entlang bzw. parallel bzw. in Richtung einer Längsachse erstreckende Streifen und eine Reihe von zwischen den Streifen angeordnete, mit den Streifen zusammenhängende, Stege. Die Stege stehen jeweils über einen ersten Torsionsabschnitt federnd mit einem der Streifen und über einen zweiten Torsionsabschnitt mit einem anderen der Streifen in Verbindung. Weiter stehen die Stege bezüglich den Streifen im verformten Zustand geneigt oder winklig, so dass sich ein erster Kontaktabschnitt oberhalb des Streifens erstreckt und ein zweiter Kontaktabschnitt unterhalb des Streifens erstreckt. Die Kontaktabschnitte werden durch den Steg bereitgestellt. Die Stege weisen jeweils einen vorderen Stegrand und einen hinteren Stegrand auf, welcher vordere Stegrand eine Ausbuchtung und welcher hintere Stegrand eine Einbuchtung aufweist, die zur Ausbuchtung eines unmittelbar benachbarten Stegrandes passend oder komplementär ist. Die Ausbuchtung stellt den besagten ersten Kontaktabschnitt bereit. Weiter weisen die Stege seitlich zur Einbuchtung zwei hintere Stegabschnitte auf, welche den zweiten Kontaktabschnitt bereitstellen. Über die Kontaktabschnitte wird ein elektrischer Kontakt zwischen dem Steg und dem elektrischen Leiter bzw. dem Kontaktteil hergestellt. Der vordere Stegrand und der hintere Stegrand erstrecken sich vom ersten Torsionsabschnitt bis hin zum zweiten Torsionsabschnitt. Weiter berühren sich der vordere Stegrand und der hintere Stegrand von zwei unmittelbar benachbarten Stegen im unverformten Zustand über deren gesamte Länge, insbesondere mindestens annähernd. Besonders bevorzugt stehen der vordere Stegrand und der hintere Stegrand in einem unmittelbaren Kontakt miteinander.

Die Ausbildung der Stegränder hat den Vorteil, dass ein derartiges Kontaktelement effizient unter maximaler Ausnützung herstellbar ist. Insbesondere kann der Stanzabfall reduziert werden.

Weiter kann in Längsachse gesehen eine maximale Ausdehnung des Steges erreicht werden. Der Steg als solches wird in Richtung der Längsachse gesehen vom ersten Kontaktabschnitt zum zweiten Kontaktabschnitt verlängert. Hierdurch kann die Winkelbewegung bei der Bereitstellung eines elektrischen Kontaktes gegenüber aus dem Stand der Technik bekannten Kontaktelementen verkleinert werden, was den Vorteil hat, dass die Torsionsabschnitte bezüglich mechanischer Spannung entlastet werden. Dadurch kann beispielsweise die Lebensdauer erhöht werden. Zudem können bei gleichbleibender Spannung im Torsionsabschnitt grössere Kontaktwege bereitgestellt werden. Letzteres erhöht zwar nicht direkt die Lebensdauer, hat aber den wesentlichen Vorteil, dass das Kontaktelement in verschiedensten Kontaktkonfigurationen einsetzbar ist, wodurch die Flexibilität erhöht wird.

Im verformten Zustand lassen sich die Stege zu den Streifen verschwenken, wobei eine Drehung auf die Torsionsabschnitte wirkt. Die Torsionsabschnitte sind federnd ausgebildet, so dass die Stege in einer Kontaktsituation durch die Federwirkung konstant gegen die Kontaktteile gedrückt werden, so dass ein definierter elektrischer Kontakt bereitstellbar ist.

Vorzugsweise verlaufen der vordere Stegrand und der hintere Stegrand parallel und/oder komplementär bzw. passend zueinander. Insbesondere haben der vordere Stegrand und der hintere Stegrand einen identischen Verlauf zueinander, wobei der Abstand zwischen dem vorderen Stegrand und dem hinteren Stegrand jeweils in Längsachse gesehen über die gesamte Stegbereite vom ersten Torsionabschnitt zum zweiten Torsionsabschnitt konstant ist.

Der Torsionsabschnitt wird durch eine Reihe von in regelmässigen Abständen zueinander angeordneten Durchbrüchen bereitgestellt, wobei im Bereich zwischen zwei unmittelbar in Längsachse aufeinanderfolgenden und benachbarten Durchbrüchen der Torsionsabschnitt gebildet wird. In Längsachse gesehen wird der Torsionsabschnitt also durch zwei Durchbrüche begrenzt und definiert. In einer Querrichtung, die rechtwinklig zur Längsrichtung verläuft, werden die Torsionsabschnitte im Wesentlichen durch die Ausdehnung der Durchbrüche in die gleiche Richtung begrenzt. Der Torsionsabschnitt weist also im Wesentlichen die gleiche Ausdehnung in Querrichtung auf wie der Durchbruch. Die Durchbrüche sind dabei die einzigen Stanzungen, welche im Bereich der Stege vorgenommen wird. Insofern kann der Stanzabfall auf ein Minimum beschränkt werden.

Vorzugsweise erstreckt sich der vordere Stegrand von der Ausbuchtung auf beiden Seiten dieser Ausbuchtung nach hinten und definiert einen vorderen Seitenabschnitt. Dieser vordere Seitenabschnitt verläuft abschnittsweise im Wesentlichen rechtwinklig zur Längsachse, insbesondere in einem Bereich, welcher sich dem Torsionsabschnitt anschliesst.

Vorzugsweise erstreckt sich der hintere Stegrand von der Einbuchtung auf beiden Seiten dieser Einbuchtung nach hinten und definiert einen hinteren Seitenabschnitt. Dieser hintere Seitenabschnitt verläuft abschnittsweise im Wesentlichen rechtwinklig zur Längsachse, insbesondere in einem Bereich, welcher sich dem Torsionsabschnitt anschliesst.

Die Seitenabschnitte sind Teile des vorderen Stegrandes bzw. des hinteren Stegrandes.

Besonders bevorzugt geht der vordere Stegrand von der Ausbuchtung zum vorderen Seitenabschnitt über einen gerundeten Verbindungsabschnitt über. Gleiches kann für den hinteren Stegrand gesagt werden, welcher von der Einbuchtung zum hinteren Seitenabschnitt über einen gerundeten Verbindungsabschnitt übergeht.

In einer bevorzugten Ausführungsform wird der vordere Stegrand von einem Streifen zum anderen Streifen gesehen, durch einen vorderen Seitenabschnitt, einen gerundeten Verbindungsabschnitt, die Ausbuchtung, einen gerundeten Verbindungsabschnitt und einen weiteren Seitenabschnitt bereitgestellt. Die genannten Abschnitte folgen einander unmittelbar anschliessend. Die Seitenabschnitte münden in den jeweiligen Torsionsabschnitt. In dieser bevorzugten Ausführungsform wird der hintere Stegrand von einem Streifen zum anderen Streifen gesehen, durch einen hinteren Seitenabschnitt, einen gerundeten Verbindungsabschnitt, die Einbuchtung, einen gerundeten Verbindungsabschnitt und einen weiteren Seitenabschnitt bereitgestellt. Die genannten Abschnitte folgen einander unmittelbar anschliessend. Die Seitenabschnitte münden in den Torsionsabschnitt.

Die sich berührenden Stegränder von zwei unmittelbar benachbarten Stegen münden gemeinsam in den gleichen Durchbruch im Bereich des einen Streifens und im Bereich des anderen Streifens. Der vordere Seitenabschnitt und der hintere Seitenabschnitt von zwei unmittelbar benachbarten Stegen münden also gemeinsam in einen gemeinsamen Durchbruch, wobei die Stegabschnitte im Bereich der Mündung vorzugsweise rechtwinklig zu den Streifen verlaufen.

Der Durchbruch weist einen vorderen Abschnitt und einen hinteren Abschnitt auf, wobei der vordere Abschnitt und der hintere Abschnitt vorzugsweise rechtwinklig zu den Streifen verlaufen, und wobei der vordere Abschnitt und der hintere Abschnitt über zwei Seitenabschnitte in Verbindung stehen, welche vorzugsweise parallel zu den Streifen verlaufen. Der Durchbruch wird also durch die Seitenabschnitte und den vorderen sowie den hinteren Abschnitt begrenzt. Vorzugsweise sind Übergangsbereiche zwischen den Abschnitten, welche den Durchbruch begrenzen, mit jeweils einer Rundung ausgebildet.

Der vordere Stegrand und der hintere Stegrand bzw. die Seitenabschnitte der Stegränder münden im Bereich des Seitenabschnittes des Durchbruches, nicht aber im Bereich der Rundung, in den Durchbruch.

Besonders bevorzugt werden die entlang der Streifen unmittelbar aufeinanderfolgenden Stege im Bereich der Stegränder durch ohne Materialentfernung durchgeführte Schnitte voneinander getrennt und berühren sich im unverformten Zustand insbesondere mindestens annähernd oder annähernd oder ganz. Mindestens annähernd ist hier so zu verstehen, dass die Stegränder lediglich durch den Schnitt voneinander getrennt sind.

Vorzugsweise weist die Ausbuchtung mittig zwischen den beiden Streifen einen Scheitelpunkt auf. Eine Torsionslinie verläuft mittig durch den Torsionsabschnitt und rechtwinklig zur Längsachse. Vorzugsweise ist der Abstand zwischen Scheitelpunkt und Torsionslinie in Richtung der Längsachse im Wesentlichen gleich dem Abstand zwischen Torsionslinie und dem hinteren Stegrand im Bereich der hinteren Stegabschnitte in Richtung der Längsachse. Alternativ ist der Abstand zwischen Scheitelpunkt und Torsionslinie in Richtung der Längsachse um einen Faktor im Bereich von 1.0 und 1.3, insbesondere 1.15 bis 1.25 grösser oder kleiner als der Abstand zwischen Torsionslinie und dem hinteren Stegrand im Bereich der hinteren Stegabschnitte in Richtung der Längsachse.

Vorzugsweise werden die Torsionsabschnitte bei der Herstellung über eine Verdrehung verformt. Der Steg selbst ist vorzugsweise zwischen den beiden Torsionsabschnitten, abgesehen von der Ausbuchtung, und den seitlich sich von der Einbuchtung erstreckenden Stegabschnitten im Wesentlichen als eine plane Ebene ausgebildet, welche winklig zu den Streifen steht. Der Torsionsabschnitt könnte auch als federndes Drehgelenk bezeichnet werden.

Vorzugsweise sind die Ausbuchtung und/oder die Stegabschnitte bezüglich der planen Ebene mit einer Krümmung gebogen ausgebildet. Die Krümmung ist vorzugsweise gegen die Streifen orientiert. Die Krümmung kann dabei den effektiven Kontaktabschnitt bereitstellen.

Besonders bevorzugt sind die Streifen mit einer Verstärkungssicke, welche sich in Richtung der bzw. parallel zur Längsachse erstreckt, versehen. Die Verstärkungssicke weist bevorzugt einen u-förmigen Querschnitt und/oder einen rechteckigen Querschnitt und/oder einen gerundeten Querschnitt auf.

Besonders bevorzugt ist die Höhe der Verstärkungssicke in rechtwinkliger Richtung zur Oberfläche des Streifens kleiner als die Ausdehnung des Steges in die entsprechende Richtung bei maximaler Einfederung des Steges. Somit kommen die Leiter bzw. Kontaktteile nicht in den Kontakt mit der Verstärkungssicke.

Das Kontaktelement ist bzw. besteht aus einer berylliumfreien Metalllegierung, insbesondere aus einer berylliumfreien Kupferlegierung. Diese Materialwahl hat den Vorteil, dass bei der Herstellung kein Beryllium eingesetzt wird. Der Verzicht auf das Beryllium hat aber den Nachteil, dass die Festigkeit des Materials insgesamt reduziert wird, wodurch die maximal zulässigen Spannungen im Torsionsabschnitt ebenfalls kleiner sind. Durch die bezüglich des Standes der Technik längere Ausbildung der Stege, wie oben beschrieben, kann eine geringere Verformung der Torsionsabschnitte bei gleichem Einfederweg erreicht werden. Hierdurch kann der negative Effekt der kleineren zulässigen Maximalspannung aufgrund der Materialwahl kompensiert werden.

Besonders bevorzugt ist das Kontaktelement einstückig ausgebildet.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1a: eine Draufsicht auf eine Ausführungsform eines erfindungsgemässen Kontaktelementes im unverformten Zustand;
- Fig. 1b: die Draufsicht nach Figur 1a mit weiterführenden Erläuterungen;
- Fig. 2: eine perspektivische Ansicht des Kontaktelement nach Figur 1 im verformten Zustand;
- Fig. 3: eine Draufsicht auf das Kontaktelement nach Figur 2;
- Fig. 4: eine Seitenansicht auf das Kontaktelement nach Figur 2;
- Fig. 5: eine perspektivische Ansicht des Kontaktelementes nach Figur 2 mit Verstärkungssicken gemäss einer ersten Ausführungsform;
- Fig. 6: eine perspektivische Ansicht des Kontaktelementes nach Figur 2 mit Verstärkungssicken gemäss einer zweiten Ausführungsform;
- Fig. 7a/7b: bevorzugte Einbauvarianten der Kontaktlamelle in einer Buchse, wobei nur ein Viertel der Buchse dargestellt ist;
- Fig. 8a/8b: bevorzugte Einbauvarianten der Kontaktlamelle in einem Stecker, wobei nur ein Viertel des Steckers dargestellt ist;
- Fig. 9: eine beispielhafte Ansicht einer Einbausituation mit Sicherungselementen gemäss verschiedenen Ausführungsformen;
- Fig. 10: eine Detailansicht eines Kontaktelementes gemäss den obigen Figuren mit einem Sicherungselement gemäss einer ersten Ausführungsform;
- Fig. 11: eine Detailansicht eines Kontaktelementes gemäss den obigen Figuren mit einem Sicherungselement gemäss einer zweiten Ausführungsform;
- Fig. 12: eine Detailansicht eines Kontaktelementes gemäss den obigen Figuren mit einem Sicherungselement gemäss einer dritten Ausführungsform;

### BESCHREIBUNG BEVORZUGTER AUSFÜHRUNGSFORMEN

In den Figuren 1a und 1b wird ein Kontaktelement 1 zur Vermittlung eines elektrischen Kontaktes zwischen zwei elektrischen Leitern gezeigt. Das Kontaktelement 1 kann mit unterschiedlichen elektrischen Leitern verbunden werden. Beispielseise sei hier eine Buchsen- und Steckerverbindung genannt. Alternativ können auch Flachkontakte mit dem Kontaktelement elektrisch leitend verbunden werden.

Das Kontaktelement in der Figur 1a/1b wird in unverformten Zustand gezeigt. Die Figuren 2 bis 6 zeigen das Kontaktelement im verformten Zustand. In den Figuren 7 bis 10 werden beispielhafte Einbausituationen gezeigt.

Das Kontaktelement 1 umfasst mindestens zwei parallel zueinander und sich in Richtung bzw. parallel zu einer Längsachse L erstreckende Streifen 2, 3. Der Streifen 2 liegt dabei beanstandet zum Streifen 3. Die beiden Streifen 2, 3 spannen mit ihren Oberflächen eine Ebene E auf und liegen im unverformten und nicht eingebauten Zustand in dieser Ebene E. Die Ebene E dient im Wesentlichen als Definition von einigen weiteren Elementen. Im eingebauten Zustand erstrecken sich die Streifen 2, 3 je nach Kontaktsituation in Richtung einer Längsachse oder aber entlang eines Umfangs eines Stecker- oder Buchsenkörpers.

Die Streifen 2, 3 stehen über Stege 14 miteinander in Verbindung. Die Stege 14 überbrücken den Zwischenraum zwischen den beiden Streifen 2, 3. Im Wesentlichen dienen die Stege 14 der Verbindung des ersten Streifens 2 mit dem zweiten Streifen 3, wobei die Stege 14 hier über Torsionsabschnitte 4, 5 mit den Streifen 2, 3 in Verbindung stehen. Die Stege 14 vermitteln den effektiven elektrischen Kontakt zwischen den zwei Leitern und können daher auch als Kontaktstege 14 bezeichnet werden. Im verformten Zustand lassen sich die Stege 14 bezüglich den Streifen 2, 3 federnd bewegen.

Die Stege 14 stehen über einen ersten Torsionsabschnitt 4 federnd mit dem ersten Streifen 2 und mit einem zweiten Torsionsabschnitt 5 federnd mit dem zweiten Streifen 3 in Verbindung. Die Torsionsabschnitte 4, 5 sind federnd ausgebildet und dienen als Torsionsgelenk für die Stege 14. Jedem Steg 14 ist ein ersten und ein zweiter Torsionsabschnitt 4, 5 zugeordnet. Die federnde Ausbildung sorgt einerseits für eine Rückstellung der Stege 14 nach Aufhebung des elektrischen Kontaktes zwischen den Leitern und andererseits für die Bereitstellung einer Kraft gegen die Oberflächen der Leiter im kontaktierten Zustand, wodurch ein definierter Kontakt zwischen Stegen 14 und den Leitern bereitgestellt wird.

Von der Figur 2 kann erkannt werden, dass die Stege 14 im verformten Zustand bezüglich den Streifen 2, 3 geneigt bzw. winklig stehen. Ein erster Kontaktabschnitt 6 des Steges 14 erstreckt sich oberhalb der Streifen 2, 3 und ein zweiter Kontaktabschnitt 7 erstreckt sich unterhalb der Streifen 2, 3. Dies kann auch in der Figur 4 besonders gut erkannt werden. Die Kontaktabschnitte 6, 7 dienen der Kontaktierung der beiden elektrisch zu verbindenden Leiter. Der erste Kontaktabschnitt 6 umfasst hier eine Kontaktstelle und der zweite Kontaktabschnitt 7 umfasst hier zwei beabstandet zueinander angeordnete Kontaktstellen.

Bei der Vermittlung eines elektrischen Kontaktes werden die Stege 14 um den Torsionsabschnitt 4, 5 verschwenkt. Dabei verkleinert sich der Neigungswinkel α des Steges 14 zu den Streifen 2, 3. Der erste Kontaktabschnitt 6 und der zweite Kontaktabschnitt 7 werden also zu den Streifen 2, 3 bewegt. Über die Kontaktabschnitte 6, 7 steht das Kontaktelement 1 mit entsprechenden Flächen der zu verbindenden elektrischen Leiter in Kontakt. Über diesen Kontakt wird der elektrische Kontakt zwischen dem fraglichen Leiter und dem Kontaktelement 1 bereitgestellt. Der Steg 14 vermittelt dabei den elektrischen Kontakt zwischen den Leitern.

Anhand der Figur 1a wird nun die Form der Stege detaillierter erläutert.

Jeder der Stege 14 weist einen vorderen Stegrand 8 und einen hinteren Stegrand 9 auf. Der vordere Stegrand 8 weist eine Ausbuchtung 10 auf. Der hintere Stegrand weist eine Einbuchtung 11 auf. Die Einbuchtung 11 des einen Steges 14 ist dabei passend zur Ausbuchtung 10 des unmittelbar benachbarten Steges 14. In der Figur 1 werden zwei unmittelbar benachbarte Stege mit den Bezugszeichen 14a und 14b bezeichnet. Der vordere Steg 14a steht mit seiner Einbuchtung 11 in Kontakt mit der Ausbuchtung 10 des hinteren Steges 14b. Die Ausbuchtung 10 ist dabei passend oder komplementär zur Einbuchtung 11 ausgebildet. Mit anderen Worten kann auch gesagt werden, dass die Ausbuchtung 10 mit der Einbuchtung 11 miteinander in Kontakt stehen.

Die Ausbuchtung 10 stellt den besagten ersten Kontaktabschnitt 6 bereit.

Die Stege 14 weisen seitlich zur Einbuchtung 11 zwei hintere Stegabschnitte 13 auf. Diese hinteren Stegabschnitte 13 stellen den zweiten Kontaktabschnitt 7 bereit.

Der vordere Stegrand 8 und der hintere Stegrand 9 erstrecken sich vom ersten Torsionsabschnitt 4 bis hin zum zweiten Torsionsabschnitt 5. Die Torsionsabschnitte 4 und 5 sind in der Figur 1a im Zusammenhang mit einem Steg 14 schraffiert dargestellt. Der vordere Stegrand 8 und der hintere Stegrand 9 von zwei unmittelbar benachbarten Stegen 14 berühren sich im unverformten Zustand über deren gesamte Länge. Unter der Ausdrucksweise berühren wird verstanden, dass die Stege 14 entweder in unmittelbaren Kontakt miteinander stehen oder mit einem äusserst geringen Mass im Bereich von wenigen hundertstel oder zehntel Millimetern beanstandet sind.Man kann auch sagen, dass sich der vordere Stegrand 8 und der hintere Stegrand 9 von zwei unmittelbar benachbarten Stegen 14 in unverformten Zustand mindestens annähernd berühren. In der Figur 1 sind die Stege 14a und 14b zwei unmittelbar benachbarte Stege. Der vordere Stegrand 8 des Steges 14b steht somit mit dem hinteren Stegrand 9 des Steges 14a in Kontakt.

Die Stege 14 eines Kontaktelementes 1 sind jeweils identisch zueinander ausgebildet. Das heisst, dass jeder Steg, welcher den Streifen 2 mit dem Streifen 3 verbindet, gleich zum benachbarten Steg 14 ausgebildet ist. Somit kann ein definierter elektrischer Kontakt hergestellt werden.

Der vordere Stegrand 8 und der hintere Stegrand 9 eines Steges 14 sind vorzugsweise parallel zueinander ausgebildet. Die beiden Stegränder 8, 9 verlaufen also parallel zueinander. Somit weist der Steg über seine gesamte Breite B das gleiche Mass in Richtung der Längssachse L auf. Dieses Mass trägt das Bezugszeichen A in der Figur 1b. Die Breite B des Steges 14 definiert sich dabei von der Verbindungsstelle des Steges 14 zum ersten Torsionsabschnitt 4 bis zur Verbindungsstelle des Steges 14 zum zweiten Torsionsabschnitt 5. Der Steg 14 erstreckt sich also vom ersten Torsionsabschnitt 4 zum zweiten Torsionsabschnitt 5. Unter der Ausdrucksweise parallel ist in diesem Zusammenhang zu verstehen, dass die beiden Stegränder 8, 9 parallel zueinander sind, nicht aber notwendigerweise rechtwinklig zur Längsachse L verlaufen.

Der vordere Stegrand 8 ist vorzugsweise komplementär beziehungsweise passend beziehungsweise ergänzend zum hinteren Stegrand 9 augebildet. Mit anderen Worten heisst dies, dass der vordere Stegrand 8 und der hintere Stegrand 9 zwischen den beiden Torsionsabschnitten 4, 5 einen identischen Verlauf haben, wobei der Abstand A zwischen dem vorderen Stegrand 8 und den hinteren Stegrand 9 in Längsachse L gesehen über die gesamte Stegbreite B vom ersten Torsionsabschnitt 4 zum zweiten Torsionsabschnitt 5 konstant ist.

Die Torsionsabschnitte 4, 5 werden durch eine Reihe von in regelmässigen Abständen zueinander angeordnete Durchbrüche 15 bereitgestellt. Die Durchbrüche 15 werden zwischen den Stegen 14 und den Streifen 2, 3 angeordnet. Der zwischen zwei Durchbrüchen 15 übrig bleibende Teil stellt dabei den Torsionsabschnitt 4, 5 bereit. Der Torsionsabschnitt 4, 5 wird also durch den Bereich zwischen zwei unmittelbar in Längsachse aufeinander verfolgenden und benachbarten Durchbrüchen 15 gebildet. Die beiden Durchbrüche 15, welche beispielsweise benachbart zum schraffierten Torsionsbereich 4, 5 angeordnet sind, bilden also diese besagten Torsionsabschnitte 4, 5. Der Abstand zwischen zwei benachbarten Durchbrüchen entspricht im Wesentlichen dem Abstand A zwischen dem vorderen Stegrand 8 und dem hinteren Stegrand 9 eines Steges 14. Dieser Abstand trägt das Bezugszeichen D.

Die Durchbrüche 15 links bei den Torsionsabschnitten 4 sind bezüglich den Durchbrüchen 15 rechts bei den Torsionsabschnitt 5 spiegelsymmetrisch zur Längsachse L.

In Querrichtung Q, welche rechtwinklig zur Längsachse L steht, dehnt sich der jeweilige Torsionsabschnitt 4, 5 über die maximale Breite des Durchbruches 15 in die gleiche Richtung Q aus. Die Ausdehnung der Durchbrüche 15 in der Querrichtung definiert also die Länge des Torsionsabschnittes zwischen den Streifen 2, 3 und dem Steg 14.

Alle Durchbrüche 15 weisen den gleichen Querschnitt auf. Zudem sind die Durchbrüche 15 in Richtung der Längsachse L gesehen hintereinander in Reihe angeordnet. Die Form des Durchbruches 15, welcher die Form der Torsionsabschnitte 4, 5 mitbeeinflusst, wird untenstehend noch detaillierter erläutert.

Der vordere Stegrand 8 erstreckt sich von der Ausbuchtung 10 gesehen auf beiden Seiten dieser Ausbuchtung 10 nach hinten. Hierdurch wird ein Abschnitt 12 definiert, welcher sich von der Ausbuchtung 10 zum jeweiligen Torsionsabschnitt 4, 5 erstreckt. Dieser Abschnitt 12 kann als vorderer Seitenabschnitt bezeichnet werden. Dieser vordere Seitenabschnitt 12 verläuft im Bereich der Torsionsabschnitte 4, 5 im Wesentlichen rechtwinklig zur Längsachse L und geht dann über einen gerundeten Verbindungsabschnitt 16 in die Ausbuchtung 10 über. Vom Torsionsabschnitt 4 aus gesehen schliesst sich der Steg 14 mit den vorderen Seitenabschnitt 12 dem Torsionsabschnitt 4 an. Dem vorderen Seitenabschnitt 12 schliesst sich der gerundete Verbindungsabschnitt 16 an, welcher in die Ausbuchtung 10 übergeht. Die Ausbuchtung 10 kreuzt dann die Mittelachse oder Längsachse L zwischen dem Streifen 2 und dem Streifen 3 und geht dann in den gerundeten Verbindungsabschnitt 16 und den vorderen Seitenabschnitt 12 über, welcher dann wiederum mit dem Torsionsabschnitt 5 in Verbindung steht.

Der hintere Stegrand 9 erstreckt sich von der Einbuchtung 11 auf beiden Seiten dieser Einbuchtung 11 nach hinten. Der hintere Stegrand 9 definiert einen hinteren Seitenabschnitt 28, welcher im Wesentlichen parallel zum vorderen Seitenabschnitt 12 verläuft. Der Bereich des Steges 14, welcher seitlich der Einbuchtung 11 verläuft, bildet den hinteren Stegabschnitt 28, welcher den Kontaktabschnitt 7 bereitstellt. Der hintere Seitenabschnitt 28 verläuft abschnittsweise rechtwinklig zur Längsachse L und steht über einen gerundeten Verbindungsabschnitt 17 mit der Einbuchtung 11 in Verbindung. Vom Torsionsabschnitt 4 aus gesehen schliesst sich der Steg 14 mit den hinteren Seitenabschnitt 28 dem Torsionsabschnitt 4 an. Dem hinteren Seitenabschnitt 28 schliesst sich der gerundete Verbindungsabschnitt 17 an, welcher in die Einbuchtung 11 übergeht. Die Einbuchtung 11 kreuzt dann die Mittelachse zwischen dem Streifen 2 und dem Streifen 3 und geht dann in den gerundeten Verbindungsabschnitt 17 und den hinteren Seitenabschnitt 28 über, welcher dann wiederum mit dem Torsionsabschnitt 5 in Verbindung steht.

Der vordere Seitenabschnitt 12 und der hintere Seitenabschnitt 28 von zwei benachbarten Stegen 14 münden gemeinsam in einen gemeinsamen Durchbruch 15. Die Mündungsstelle trägt das Bezugszeichen 29. Vorzugsweise verlaufen die Stegabschnitte 12, 28 im Bereich der Mündungsstelle 29 rechtwinklig zu den Streifen 2, 3.

Der Durchbruch 15 weist, in der Figur 1b gezeigt, einen vorderen Abschnitt 18 und einen hinteren Abschnitt 19 auf. Vorzugsweise steht der vordere Abschnitt 18 und der hintere Abschnitt 19 rechtwinklig zu den Streifen 2, 3. Der vordere Abschnitt 18 und der hintere Abschnitt 19 sind über zwei Seitenabschnitte 20, 21 in Verbindung. Die Seitenabschnitte 20, 21 verlaufen vorzugsweise parallel zu den Streifen 2, 3 oder können gerundet ausgebildet sein. Die Übergangsbereiche 22 zwischen den Abschnitten 18, 19, 20, 21, welche den Durchbruch 15 begrenzen, sind vorzugsweise mit einer Rundung ausgebildet. Die Rundung kann dabei unterschiedlich ausgebildet sein. Unter unterschiedlich ausgebildet sind beispielsweise unterschiedliche Krümmungsradien für verschiedenen Rundungen zu verstehen.

Der vordere Stegrand 8 und der hintere Stegrand 9 von zwei benachbarten Stegen 14 beziehungsweise die Seitenabschnitte 12, 28 der Stegränder 8, 9 münden im Bereich des Seitenabschnittes 21 in den Durchbruch 15. Besonders bevorzugt münden die Stegränder 8, 9 beziehungsweise die Seitenabschnitte 12, 28 aber nicht im Bereich der Rundung 22 in den Durchbruch.

Im unverformten Zustand, wie er in der Figur 1a/1b dargestellt ist, werden die entlang der Streifen 2, 3 unmittelbar aufeinanderfolgenden Stege 14 im Bereich der Stegränder 8, 9 durch ohne eine Materialentfernung durchgeführte Schnitte voneinander getrennt. Somit wird zwischen den Stegrändern 8, 9 kein Material aus dem Kontaktelement 1 entfernt. Die Stegränder 8, 9 werden lediglich durch entsprechende Schnitte bereitgestellt. Hierdurch berührten sich die Stegränder 8, 9 im unverformten Zustand insbesondere mindestens annähernd.

Die Ausbuchtung 10 weist mittig zwischen den beiden Streifen 2, 3 einen Scheitel 23 auf. Eine Torsionslinie 24 verläuft mittig durch den Torsionsabschnitt 4, 5 und rechtwinklig zur Längsachse L. Die Torsionslinie 24 ist somit mittig zwischen zwei benachbarten Durchbrüchen 15 angeordnet. Der Abstand A1 zwischen Scheitelpunkt 23 und Torsionslinie 24 in Richtung der Längsachse ist im Wesentlichen gleich dem Abstand A2 zwischen der Torsionslinie 24 und dem hinteren Stegrand 9 im Bereich der hinteren Stegabschnitte 13 in Richtung der Längsachse L. Der Abstand A2 ist also definiert als Abstand zwischen Torsionslinie 24 und dem hinteren Seitenabschnitt 28 in Richtung der Längsachse L gesehen. In einer alternativen Ausführungsform ist der Abstand A1 um einen Faktor im Bereich von 1.0 und 1.3 insbesondre 1.15 bis 1.25 grösser oder kleiner als der Abstand A2.

Die Torsionsabschnitte 4, 5 werden, wie dies in der Figur 2 dargestellt ist, bei der Herstellung verformt, insbesondere verdreht. Durch diese Verdrehung wirken die Torsionsabschnitte 4, 5 als Federabschnitte oder Federgelenke. Der Steg 14 zwischen den beiden Torsionsabschnitten 4, 5 ist, abgesehen von der Ausbuchtung 10 und von den sich seitlich zur Einbuchtung 11 erstreckenden Stegabschnitte 13 im Wesentlichen eine plane Ebene. Diese Ebene steht dabei winklig zu dem Streifen 2, 3 bzw. zur Ebene E. Der Winkel wird in der Figur 4 mit dem Bezugszeichen α angegeben.

Das hierin beschriebene Kontaktelement 1 gemäss allen Ausführungsformen ist bzw. besteht vorzugsweise aus einer berylliumfreien Metalllegierung, insbesondere aus einer berylliumfreien Kupferlegierung.

In den Figuren 5 und 6 werden zwei weitere Ausführungsformen des erfindungsgemässen Kontaktelementes 1 gezeigt. Das Kontaktelement als solches, also die Streifen 2, 3, die Torsionsabschnitte 4, 5 und die Stege 14 weisen im Wesentlichen die oben beschriebenen Eigenschaften auf. Zusätzlich weist der Streifen 2, 3 jeweils eine Verstärkungssicke 27 auf, welche sich parallel zur Längssachse L erstreckt. Mit dieser Verstärkungssicke 27 kann die Eigenspannkraft des Kontaktelementes im Allgemeinen erhöht werden. Als Eigenspannkraft wird die Kraft bezeichnet, mit der sich das Kontaktelement in einer um eine Mittelachse verlaufende Nut radial verspannt. Diese Erhöhung der Eigenspannkraft wirkt sich insbesondere bei einem Einbau von rund gerollten Kontaktelementen in einen Buchsenkörper oder einen Steckerkörper vorteilhaft aus, weil dadurch der Einbau in eine Nut bzw. einen Einstich mit rechteckigem Querschnitt erlaubt wird. Durch die Eigenspannkraft wird das Kontaktelement 1 in die Nut bzw. den Einstich gedrückt, bzw. wird verhindert, dass das Kontaktelement 1 aus dieser Nut bzw. diesem Einstich heraus fällt. Dies ist insbesondere bei grossen Durchmessern von Vorteil.

Aber auch im flachen Einbau weist die Verstärkungssicke 27 Vorteile auf. Derart flache Einbaukonfigurationen werden anhand der Figuren 9 bis 12 gezeigt.

Die Verstärkungssicke 27 kann unterschiedlich orientiert sein. In der Figur 5 erstreckt sich die Verstärkungssicke 27 bezüglich des Kontaktabschnittes 6 von den Streifen 2, 3 nach unten zum Kontaktabschnitt 7. In der Figur 6 ist die Anordnung gerade umgekehrt. Die Verstärkungssicke 27 kann sich also in Richtung des ersten Kontaktabschnittes 6 und/oder in Richtung des zweiten Kontaktabschnittes 7 erstrecken. Auch ist es denkbar, dass mehrere Verstärkungssicken 27 nebeneinander angeordnet sind, welche sich in gleiche und/oder unterschiedliche Richtungen erstrecken.

In den Figuren 5 und 6 weist die Verstärkungssicke jeweils einen u-förmigen Querschnitt auf. In anderen Ausführungsformen kann der Querschnitt auch anders ausgebildet sein, beispielsweise sei ein rechteckiger Querschnitt und/oder ein gerundeter Querschnitt genannt.

In den Figuren 7a und 7b werden zwei Einbausituationen eines Kontaktelementes 1 mit einer Verstärkungssicke 27 in einem Einstich 26 in einer Buchse 32 gezeigt. Die Buchse 32 wird hier nur ausschnittsweise gezeigt. Das Kontaktelement 1 liegt hier in einem Einstich 26, welcher einen rechteckigen Querschnitt aufweist. In der Fig. 7a erstreckt sich die Verstärkungssicke 27 zum Grund des Einstichs 26 hin. Die Verstärkungssicke 27 erstreckt sich also in Richtung der zweiten Kontaktabschnitte 7, welche mit dem Grund des Einstichs 26 in Kontakt sind. In der Fig. 7b erstreckt sich die Verstärkungssicke 27 vom Grund des Einstichs 26 weg. Die Verstärkungssicke 27 erstreckt sich also in Richtung der ersten Kontaktabschnitte 6. Die Buchse 32, von welcher wie bereits erwähnt nur ein Viertel gezeigt ist, läuft vollständig um die Mittelachse M herum.

In den Figuren 8a und 8b werden zwei Einbausituationen eines Kontaktelementes 1 mit einer Verstärkungssicke 27 in einem Einstich 26 eines Steckers 34 gezeigt. Der Stecker 34 wird hier nur ausschnittsweise gezeigt. Das Kontaktelement 1 liegt hier in einem Einstich 26, welcher einen rechteckigen Querschnitt aufweist. In der Fig. 8a erstreckt sich die Verstärkungssicke 27 zum Grund des Einstichs 26 hin. Die Verstärkungssicke 27 erstreckt sich also in Richtung der zweiten Kontaktabschnitte 7, welche mit dem Grund des Einstichs 26 in Kontakt sind. In der Fig. 8b erstreckt sich die Verstärkungssicke 27 vom Grund des Einstichs 26 weg. Die Verstärkungssicke 27 erstreckt sich also in Richtung der ersten Kontaktabschnitte 6. Der Stecker 34, von welchem wie bereits erwähnt nur ein Viertel gezeigt ist, läuft vollständig um die Mittelachse M herum.

Selbstverständlich können auch Kontaktelemente 1 ohne die Verstärkungssicken 1 in die Einstiche 26 der gezeigten Buchsen bzw. Stecker eingesetzt werden.

In der Figur 9 wird eine beispielhafte Einbausituation des Kontaktelementes 1 gemäss obiger Beschreibung in einem Kontaktteil oder Leiter 25 gezeigt. Das Kontaktteil 25 umfasst hier einen Einstich 26 mit einem rechteckigen Querschnitt, in welchem das Kontaktelement 1 gelagert ist. Das Kontaktelement 1 ist hier zudem mit einem Sicherungsmittel 30 zum Kontaktteil 25 gesichert. In der Figur 7 werden mehrere denkbare Sicherungsmittel 30 gezeigt, welche entweder in Alleinstellung oder in Kombination miteinander einsetzbar sind.

Das Sicherungsmittel 30 kann beispielsweise eine Schraube oder eine Niete sein, welche durch in den Streifen angeordnete Öffnungen 31 hindurchgeführt werden. Die Öffnungen können beispielsweise in den Verstärkungssicken 27 oder direkt am Streifen 2, 3 angeordnet sein. Vorzugsweise weisen die Öffnungen die Gestalt von in Längsachse L verlaufende Langlöcher auf. Ein solches Langloch 31 wird in der Figur 8 dargestellt.

Das Sicherungsmittel kann aber auch die Gestalt eines Haltebügels 30 aufweisen, welches wie in den Figuren 11 und 12 gezeigt auf die Streifen 2, 3 oder die Verstärkungssicken 27 wirken.

**BEZUGSZEICHENLISTE**

| | | | |
|---|---|---|---|
| 1 | Kontaktelement | 30 | Sicherungsmittel |
| 2 | Streifen | 31 | Öffnung |
| 3 | Streifen | 32 | Buchse |
| 4 | Torsionsabschnitt | 34 | Stecker |
| 5 | Torsionsabschnitt | | |
| 6 | erster Kontaktabschnitt | | |
| 7 | zweiter Kontaktabschnitt | | |
| 8 | vorderer Stegrand | | |
| 9 | hinterer Stegrand | | |
| 10 | Ausbuchtung | | |
| 11 | Einbuchtung | | |
| 12 | vorderer Seitenabschnitt | | |
| 13 | hinterer Stegabschnitt | | |
| 14 | Stege | | |
| 15 | Durchbrüche | | |
| 16 | gerundeter Verbindungsabschnitt | | |
| 17 | gerundeter Verbindungsabschnitt | | |
| 18 | vorderer Abschnitt | | |
| 19 | hinterer Abschnitt | | |
| 20 | Seitenabschnitt | | |
| 21 | Seitenabschnitt | | |
| 22 | Übergangsbereich | | |
| 23 | Scheitelpunkt | | |
| 24 | Torsionslinie | | |
| 25 | Kontaktteil | | |
| 26 | Einstich | | |
| 27 | Verstärkungssicke | | |
| 28 | hinterer Seitenabschnitt | | |
| 29 | Mündungsstelle | | |

## Patentansprüche

1. Kontaktelement (1) zur Vermittlung eines elektrischen Kontaktes zwischen zwei elektrischen Leiter oder Kontakteile umfassend
mindestens zwei parallel zueinander und sich in Richtung einer Längsachse (L) erstreckende Streifen (2, 3) und
eine Reihe von zwischen den Streifen (2, 3) angeordnete, mit den Streifen (2, 3) zusammenhängende, Stege (14),
wobei die Stege (14) über einen ersten Torsionsabschnitt (4) federnd mit einem der Streifen (2, 3) und über einen zweiten Torsionsabschnitt (5) mit einem anderen der Streifen (2, 3) in Verbindung stehen und bezüglich den Streifen (2, 3) im verformten Zustand geneigt stehen, so dass sich ein erster Kontaktabschnitt (6) oberhalb des Streifens erstreckt und ein zweiter Kontaktabschnitt (7) unterhalb des Streifens (2, 3) erstreckt,
wobei die Stege (14) jeweils einen vorderen Stegrand (8) und einen hinteren Stegrand (9) aufweisen, welcher vordere Stegrand (8) eine Ausbuchtung (10) und welcher hintere Stegrand (9) eine Einbuchtung (11) aufweist, die zur Ausbuchtung (10) eines unmittelbar benachbarten Stegrandes passend oder komplementär ist,
wobei die Ausbuchtung (10) den besagten ersten Kontaktabschnitt (6) bereitstellt, und
wobei die Stege (14) seitlich zur Einbuchtung (11) zwei hintere Stegabschnitte (13) aufweisen, welche den zweiten Kontaktabschnitt (7) bereitstellen,
wobei sich der vordere Stegrand (8) und der hintere Stegrand (9) vom ersten Torsionsabschnitt (4) bis hin zum zweiten Torsionsabschnitt (5) erstrecken und dass sich der vordere Stegrand (8) und der hintere Stegrand (9) von zwei unmittelbar benachbarten Stegen (14) im unverformten Zustand über deren gesamte Länge berühren,
wobei der Torsionsabschnitt (4, 5) durch eine Reihe von in regelmässigen Abständen zueinander angeordnete Durchbrüche (15) bereitgestellt wird, wobei im Bereich zwischen zwei unmittelbar in Längsachse aufeinanderfolgenden und benachbarten Durchbrüchen (15) der Torsionsabschnitt (4, 5) gebildet wird und wobei sich der Torsionsabschnitt (4, 5) in einer Querrichtung (Q), welche rechtwinklig zur Längsachse (L) steht, sich über die maximale Breite des Durchbruches (15) in die gleiche Richtung (Q) ausdehnt,
wobei im unverformten Zustand der vordere Seitenabschnitt (12) und der hintere Seitenabschnitt (28) von benachbarten Stegen (14) gemeinsam in einen gemeinsamen Durchbruch (15) münden, wobei die Stegabschnitte (12, 28) im Bereich der Mündung (18) vorzugsweise rechtwinklig zu den Streifen (2, 3) verlaufen.
wobei der Durchbruch (15) einen vorderen Abschnitt (18) und einen hinteren Abschnitt (19) aufweist, wobei der vordere Abschnitt (18) und der hintere Abschnitt (19) rechtwinklig zu den Streifen (2, 3) verlaufen, und wobei der vordere Abschnitt (18) und der hintere Abschnitt (19) über zwei Seitenabschnitte (20, 21) in Verbindung stehen, welche parallel zu den Streifen (2, 3) verlaufen, und wobei die Übergangsbereiche (22) zwischen den Abschnitten (18, 19, 20, 21), welche den Durchbruch (15) begrenzen vorzugsweise mit Rundung (22) gerundet ausgebildet sind,
wobei der vordere Stegrand (8) und der hintere Stegrand (9) bzw. die Seitenabschnitte (12, 28) der Stegränder (8, 9) im Bereich des Seitenabschnittes (20) des Durchbruches (15), nicht aber im Bereich der Rundung (22), in den Durchbruch (15) münden, und
wobei das Kontaktelement aus einer berylliumfreien Metalllegierung, insbesondere aus einer berylliumfreien Kupferlegierung, besteht.

2. Kontaktelement (1) nach Anspruch 1, **dadurch gekennzeichnet, dass** der vordere Stegrand (8) und der hintere Stegrand (9) parallel und/oder komplementär zueinander verlaufen; und/oder dass der vordere Stegrand (8) und der hintere Stegrand (9) einen identischen Verlauf haben, wobei der Abstand (D) zwischen dem vorderen Stegrand (8) und dem hinteren Stegrand (9) in Längsachse (L) gesehen über die gesamte Stegbereite vom ersten Torsionabschnitt (4) zum zweiten Torsionsabschnitt (5) konstant ist.

3. Kontaktelement (1) einem der vorhergehenden Ansprüche, **dadurch gekennzeichnet, dass** sich der vordere Stegrand (8) von der Ausbuchtung (10) auf beiden Seiten dieser Ausbuchtung (10) nach hinten erstreckt und einen vorderen Seitenabschnitt (12) definiert, welcher abschnittsweise im Wesentlichen rechtwinklig zur Längsachse verläuft,
wobei sich der hintere Stegrand (9) von der Einbuchtung (11) auf beiden Seiten dieser Einbuchtung (11) nach hinten erstreckt und einen hinteren Seitenabschnitt (28) definiert, welcher abschnittsweise im Wesentlichen rechtwinklig zur Längsachse (L) verläuft.

4. Kontaktelement (1) nach einem der vorhergehenden Ansprüche, **dadurch gekennzeichnet, dass** der vordere Stegrand (8) von der Ausbuchtung (10) zum vorderen Seitenabschnitt (12) über einen gerundeten Verbindungsabschnitt (16) übergeht und dass der hintere Stegrand (9) von der Einbuchtung (11) zum hinteren Seitenabschnitt (28) über einen gerundeten Verbindungsabschnitt (17) übergeht.

5. Kontaktelement (1) nach Anspruch 1 bis 5, **dadurch gekennzeichnet, dass** die sich berührenden Stegränder (8, 9) von zwei unmittelbar benachbarten Stegen (14) gemeinsam in den gleichen Durchbruch (15) im Bereich des einen Streifens (2) und im Bereich des anderen Streifens (3) münden.

6. Kontaktelement (1) nach einem der vorhergehenden Ansprüche, **dadurch gekennzeichnet, dass** die entlang der Streifen (2, 3) unmittelbar aufeinanderfolgende Stege (14) im Bereich der Stegränder (8, 9) durch ohne Materialentfernung durchgeführte Schnitte voneinander getrennt werden und sich im unverformten Zustand mindestens annähernd berühren.

7. Kontaktelement (1) nach einem der vorhergehenden Ansprüche, **dadurch gekennzeichnet, dass** die Ausbuchtung (10) mittig zwischen den beiden Streifen (2, 3) einen Scheitelpunkt (23) aufweist, und dass eine Torsionslinie (24) mittig durch den Torsionsabschnitt (4, 5) und rechtwinklig zur Längsachse (L) verläuft,
wobei der Abstand (A1) zwischen Scheitelpunkt (23) und Torsionslinie (24) in Richtung der Längsachse (L) im Wesentlichen gleich dem Abstand (A2) zwischen Torsionslinie (24) und dem hinteren Stegrand (9) im Bereich der hinteren Stegabschnitte (13) in Richtung der Längsachse (L) ist, oder
wobei der Abstand (A1) zwischen Scheitelpunkt (23) und Torsionslinie (24) in Richtung der Längsachse (L) um einen Faktor im Bereich von 1.0 und 1.3, insbesondere 1.15 bis 1.25 grösser ist oder kleiner ist als Abstand (A2) zwischen Torsionslinie (24) und dem hinteren Stegrand (9) im Bereich der hinteren Stegabschnitte (13) in Richtung der Längsachse (L) ist.

8. Kontaktelement (1) nach einem der vorhergehenden Ansprüche, **dadurch gekennzeichnet, dass** die Torsionsabschnitte (4, 5) bei der Herstellung über eine Verdrehung verformt werden und dass der Steg (14) zwischen den beiden Torsionsabschnitten (4. 5) abgesehen von der Ausbuchtung (10) und den seitlich sich von der Einbuchtung (11) erstreckenden Stegabschnitt (13) im Wesentlichen eine plane Ebene bildet, welche winklig zu den Streifen (2, 3) steht, wobei bevorzugt die Ausbuchtung (10) und/oder die Stegabschnitte (13) bezüglich der planen Ebene mit einer Krümmung gebogen ausgebildet sind.

9. Kontaktelement (1) nach einem der vorhergehenden Ansprüche, **dadurch gekennzeichnet, dass** die Streifen (2, 3) mit einer Verstärkungssicke (27), welche sich in Richtung der Längsachse (L) erstreckt, versehen sind,
wobei die Verstärkungssicke (27) vorzugsweise einen u-förmigen Querschnitt und/oder vorzugsweise einen rechteckigen Querschnitt und/oder vorzugsweise einen gerundeten Querschnitt aufweist.

10. Kontaktelement (1) nach Anspruch 9, **dadurch gekennzeichnet, dass** die Höhe der Verstärkungssicke (27) in rechtwinkliger Richtung zur Oberfläche des Streifens (2, 3) kleiner ist als die Ausdehnung des Steges (14) in die entsprechende Richtung bei maximaler Einfederung des Steges (14).

11. Kontaktanordnung umfassend ein erstes Kontaktteil (25) und ein zweites mit dem ersten Kontaktteil elektrisch leitend zu verbindendes Kontaktteil, wobei eines der Kontaktteile (25) einen sich von einer Oberfläche des Kontaktteils in das Kontaktteil hineinerstreckenden Einstich (26) zur Aufnahme des Kontaktelementes (1) nach einem der vorhergehenden Ansprüche umfasst, wobei der Einstich (26) vorzugsweise einen rechteckigen Querschnitt aufweist.

12. Kontaktanordnung nach Anspruch 11, **dadurch gekennzeichnet, dass** das erste Kontaktteil die Gestalt einer Buchse (32) und dass das zweite Kontaktteil die Gestalt eines zur Buchse (32) passenden Steckers (34) aufweist, so dass einen Buchsen- und Steckerverbindung bereitstellbar ist, wobei der Einstich (26) entweder in der Buchse (32) oder am Stecker (34) liegt und/oder dass das Kontaktelement (1) über ein Sicherungsmittel (30), wie eine Schraube, eine Niete oder ein Haltebügel im Einstich gesichert ist.

## Claims

1. A contact element (1) for establishing electrical contact between two electrical conductors or contact parts, comprising
at least two strips (2, 3) extending parallel to one another and in the direction of a longitudinal axis (L) and
a row of webs (14), which are arranged between the strips (2, 3) and are contiguous with the strips (2, 3),
wherein the webs (14) are connected resiliently via a first torsion portion (4) to one of the strips (2, 3) and via a second torsion portion (5) to another one of the strips (2, 3) and are inclined with respect to the strips (2, 3) in the deformed state, such that a first contact portion (6) extends above the strip and a second contact portion (7) extends below the strip (2, 3),
wherein the webs (14) each have a front web edge (8) and a rear web edge (9), which front web edge (8) has a bulge (10) and which rear web edge (9) has an indentation (11), which fits or is complementary to the bulge (10) of a directly adjacent web edge,
wherein the bulge (10) provides said first contact portion (6), and
wherein the webs (14), to the side of the indentation (11), have two rear web portions (13), which provide the second contact portion (7),
wherein front web edge (8) and the rear web edge (9) extend from the first torsion portion (4) to the second torsion portion (5), and in that the front web edge (8) and the rear web edge (9) of two directly adjacent webs (14) contact one another in the undeformed state over their entire length,
wherein the torsion portion (4, 5) is provided by a series of apertures (15) arranged at regular distances from one another, wherein the torsion portion (4, 5) is formed in the region between two apertures (15) arranged in direct succession in the longitudinal axis and adjacently, and wherein, in a transverse direction (Q), which extends at right angles to the longitudinal axis (L), the torsion portion (4, 5) extends over the maximum width of the aperture (15) in the same direction (Q),
wherein in the undeformed state the front side portion (12) and the rear side portion (28) of adjacent webs (14) lead jointly into a common aperture (15), wherein the web portions (12, 28), in the region of the junction (18), preferably extend at right angles to the strips (2, 3),
wherein the aperture (15) has a front portion (18) and a rear portion (19), wherein the front portion (18) and the rear portion (19) preferably extend at right angles to the strips (2, 3), and wherein the front portion (18) and the rear portion (19) are connected via two side portions (20, 21), which preferably extend parallel to the strips (2, 3), and wherein the transition regions (22) between the portions (18, 19, 20, 21) delimiting the aperture (15) are preferably formed with a rounded portion (22),
wherein the front web edge (8) and the rear web edge (9) or the side portions (12, 28) of the web edges (8, 9), respectively, lead into the aperture (15) in the region of the side portion (20) of the aperture (15), but not in the region of the rounded portion (22) and
wherein the contact element consists of a beryllium-free metal alloy, in particular of a beryllium-free copper alloy.

2. The contact element (1) as claimed in claim 1, **characterized in that** the front web edge (8) and the rear web edge (9) extend parallel to one another and/or in a manner complementary to one another and/or **in that** front web edge (8) and the rear web edge (9) have an identical course, wherein the distance (D) between the front web edge (8) and the rear web edge (9) is constant over the entire web width from the first torsion portion (4) to the second torsion portion (5), as viewed in the longitudinal axis (L).

3. The contact element (1) as claimed in one of the preceding claims, **characterized in that** the front web edge (8) extends rearwardly from the bulge (10) on either side of this bulge (10) and defines a front side portion (12), which extends in portions substantially at right angles to the longitudinal axis,
wherein the rear web edge (9) extends rearwardly from the indentation (11) on either side of this indentation (11) and defines a rear side portion (28), which extends in portions substantially at right angles to the longitudinal axis (L).

4. The contact element (1) as claimed in one of the preceding claims, **characterized in that** the front web edge (8) transitions from the bulge (10) to the front side portion (12) via a rounded connection portion (16), and **in that** the rear web edge (9) transitions from the indentation (11) to the rear side portion (28) via a rounded connection portion (17).

5. The contact element (1) as claimed in claim 1 to 5, **characterized in that** the web edges (8, 9) of two directly adjacent webs (14) contacting one another lead jointly into the same aperture (15) in the region of the one strip (2) and in the region of the other strip (3).

6. The contact element (1) as claimed in one of the preceding claims, **characterized in that** the webs (14) arranged in direct succession along the strips (2, 3) are separated from one another in the region of the web edges (8, 9) by cuts made without material removal and contact one another in the undeformed state at least approximately.

7. The contact element (1) as claimed in one of the preceding claims, **characterized in that** the bulge (10) has an apex (23) centrally between the two strips (2, 3), and **in that** a torsion line (24) extends centrally through the torsion portion (4, 5) and at right angles to the longitudinal axis (L),
wherein the distance (A1) between apex (23) and torsion line (24) in the direction of the longitudinal axis (L) is substantially equal to the distance (A2) between torsion line (24) and the rear web edge (9) in the region of the rear web portions (13) in the direction of the longitudinal axis (L), or
wherein the distance (A1) between apex (23) and torsion line (24) in the direction of the longitudinal axis (L) is greater or smaller by a factor in the range of 1.0 and 1.3, in particular 1.15 to 1.25, than the distance (A2) between torsion line (24) and the rear web edge (9) in the region of the rear web portions (13) in the direction of the longitudinal axis (L).

8. The contact element (1) as claimed in one of the preceding claims, **characterized in that** the torsion portions (4, 5) are deformed via a twisting during the production, and **in that** the web (14) substantially forms an even plane between the two torsion portions (4, 5), apart from the bulge (10) and the web portion (13) extending to the side of the indentation (11), said even plane being arranged at an angle to the strips (2, 3) and/or **in that** the bulge (10) and/or the web portions (13) are curved via a curvature with respect to the even plane.

9. The contact element (1) as claimed in one of the preceding claims, **characterized in that** the strips (2, 3) are provided with a reinforcing corrugation (27), which extends in the direction of the longitudinal axis (L),
wherein the reinforcing corrugation (27) preferably has a u-shaped cross section and/or preferably a rectangular cross section and/or preferably a rounded cross section.

10. The contact element (1) as claimed in claim 9, **characterized in that** the height of the reinforcing corrugation (27) in a direction perpendicular to the surface of the strip (2, 3) is less than the extent of the web (14) in the corresponding direction with maximum deflection of the web (14).

11. A contact arrangement comprising a first contact part (25) and a second contact part to be electrically conductively connected to the first contact part, wherein one of the contact parts (25) comprises a recess (26) extending from a surface of the contact part into the contact part for accommodating the contact element (1) as claimed in one of the preceding claims, wherein the recess (26) preferably has a rectangular cross section.

12. The contact arrangement as claimed in claim 11, **characterized in that** the first contact part has the form of a socket (32), and **in that** the second contact part has the form of a plug (34) fitting the socket (32), such that a plug and socket connection can be provided, wherein the recess (26) lies either in the socket (32) or on the plug (34) and/or **in that** the contact element (1) is secured in the recess via a securing means (30), such as a screw, a rivet or a retaining clip.

## Revendications

1. Elément de contact (1) pour établir un contact électrique entre deux conducteurs électriques ou pièces de contact comprenant
au moins deux bandes (2, 3) s'étendant parallèlement l'une à l'autre et dans la direction d'un axe longitudinal (L) et
une série de traverses (14) disposées entre les bandes (2, 3) et reliées aux bandes (2, 3),
dans lequel les traverses (14) sont reliées élastiquement à l'une des bandes (2, 3) via une première section de torsion (4) et à une autre des bandes (2, 3) via une deuxième section de torsion (5) et sont inclinées par rapport aux bandes (2, 3) dans l'état déformé, de telle sorte qu'une première section de contact (6) se prolonge au-dessus de la bande et une deuxième section de contact (7) se prolonge au-dessous de la bande (2, 3),
dans lequel les traverses (14) ont chacune un bord de traverse avant (8) et un bord de traverse arrière (9), lequel bord de traverse avant (8) a un bombement (10) et lequel bord de traverse arrière (9) a une échancrure (11), qui est adaptée ou complémentaire au bombement (10) d'un bord de traverse immédiatement adjacent,
dans lequel le bombement (10) fournit la dite première section de contact (6), et
dans lequel les traverses (14) présentent deux sections de traverse arrière (13) latéralement à l'échancrure (11), qui fournissent la deuxième section de contact (7),
dans lequel le bord de traverse avant (8) et le bord de traverse arrière (9) s'étendent de la première section de torsion (4) à la deuxième section de torsion (5) et que le bord de traverse avant (8) et le bord de traverse arrière (9) de deux traverses immédiatement adjacentes (14) se touchent sur toute leur longueur à l'état non déformé,
dans lequel la section de torsion (4, 5) est constituée par une série d'ouvertures (15) disposées à intervalles réguliers les unes des autres, dans lequel dans la zone entre deux ouvertures adjacentes (15) directement consécutives le long de l'axe longitudinal, la section de torsion (4, 5) est formée, et dans lequel la section de torsion (4, 5) s'étend dans une direction transversale (Q), qui est perpendiculaire à l'axe longitudinal (L), sur la largeur maximale de l'ouverture (15) dans la même direction (Q),
dans lequel, dans l'état non déformé, la section latérale avant (12) et la section latérale arrière (28) de transverses adjacentes (14) s'ouvrent ensemble sur une ouverture commune (15), dans lequel les sections de traverse(12, 28) dans la zone de l'ouverture (18) sont de préférence à un angle droit par rapport aux transverses (2, 3),
dans lequel l'ouverture (15) présente une section avant (18) et une section arrière (19), dans lequel la section avant (18) et la section arrière (19) s'étendent de manière perpendiculaire aux bandes (2, 3), et dans lequel la section avant (18) et la section arrière (19) sont reliées par deux sections latérales (20, 21) qui s'étendent de manière parallèle aux bandes (2, 3), et dans lequel les zones de transition (22) entre les sections (18, 19, 20, 21), qui délimitent l'ouverture (15), sont de préférence arrondies avec une arrondissage (22),
dans lequel le bord de traverse avant (8) et le bord de traverse arrière (9) respectivement les sections latérales (12, 28) des bords de traverse (8, 9) dans la zone de la section latérale (20) de l'ouverture (15), mais pas dans la zone de l'arrondissage (22), débouchent sur l'ouverture (15),
dans lequel les éléments de contact sont réalisés en un alliage métallique sans béryllium, notamment un alliage de cuivre sans béryllium.

2. Elément de contact (1) selon la revendication 1, **caractérisé en ce que** le bord de traverse avant (8) et le bord de traverse arrière (9) sont s'étendent en parallèle et/ou complémentaires l'un par rapport à l'autre; et/ou dans lequel le bord de traverse avant (8) et le bord de traverse arrière (9) ont un profil identique, dans lequel la distance (D) entre le bord de traverse avant (8) et le bord de traverse arrière (9), vu le long de l'axe longitudinal (L), est constante sur toute la largeur de traverse de la première section de torsion (4) à la deuxième section de torsion (5).

3. Elément de contact (1) selon l'une des revendications précédentes, **caractérisé en ce que** le bord de traverse avant (8) s'étend vers l'arrière depuis le bombement (10) de part et d'autre de ce bombement (10) et définit une section latérale avant (12), qui par sections est sensiblement perpendiculaire à l'axe longitudinal, dans lequel le bord de traverse arrière (9) s'étend vers l'arrière à partir de l'échancrure (11) de part et d'autre de ladite échancrure (11) et définit une section latérale arrière (28), qui par sections est sensiblement perpendiculaire à l'axe longitudinal (L).

4. Elément de contact (1) selon l'une des revendications précédentes, **caractérisé en ce que** le bord de traverse avant (8) passe du bombement (10) à la section latérale avant (12) par une section de raccordement arrondie (16) et que le bord de traverse arrière (9) passe de l'échancrure (11) à la section latérale arrière (28) par une section de raccordement (17) arrondie.

5. Elément de contact (1) selon la revendication 1 à 5, **caractérisé en ce que** les bords de traverse (8, 9) de deux traverses immédiatement adjacentes (14) débouchent ensemble sur la même ouverture (15) dans la zone d'une bande (2) et dans la zone de l'autre bande (3).

6. Elément de contact (1) selon l'une des revendications précédentes, **caractérisé en ce que** les traverses (14) se succédant immédiatement le long des bandes (2, 3) sont séparées les unes des autres dans la zone des bords de traverses (8, 9) par des coupes pratiquées sans enlèvement de matière et qui se touchent dans l'état non déformé au moins approximativement.

7. Elément de contact (1) selon l'une des revendications précédentes, **caractérisé en ce que** le bombement (10) présente un sommet (23) au centre entre les deux bandes (2, 3), et qu'une ligne de torsion (24) s'étend au centre de la section de torsion (4, 5) et perpendiculairement à l'axe longitudinal (L),
dans lequel la distance (A1) entre le sommet (23) et la ligne de torsion (24) dans la direction de l'axe longitudinal (L) est essentiellement égale à la distance (A2) entre la ligne de torsion (24) et le bord de traverse arrière (9) dans la zone des sections de traverse arrière (13) dans la direction de l'axe longitudinal (L), ou
dans lequel la distance (A1) entre le sommet (23) et la ligne de torsion (24) dans la direction de l'axe longitudinal (L) est supérieure ou inférieure, d'un facteur dans la plage de 1.0 à 1.3, notamment de 1.15 à 1.25, à la distance (A2) entre la ligne de torsion (24) et le bord de traverse arrière (9) dans la zone des sections de traverse arrière (13) dans la direction de l'axe longitudinal (L).

8. Elément de contact (1) selon l'une des revendications précédentes, **caractérisé en ce que** les sections de torsion (4, 5) sont déformées lors de la fabrication par torsion et que la traverse (14) entre les deux sections de torsion (4, 5), à l'exception du bombement (10) et de la section de traverse (13) s'étendant latéralement à partir de l'échancrure (11), forme essentiellement un plan plat, qui est à un angle par rapport aux bandes (2, 3), dans lequel le bombement (10) et/ou les sections de traverse (13) sont de préférence réalisés par rapport au plan plat avec une incurvation en courbure.

9. Elément de contact (1) selon l'une des revendications précédentes, **caractérisé en ce que** les bandes (2, 3) sont munies d'un bourrelet de renforcement (27) qui s'étend dans la direction de l'axe longitudinal (L), dans lequel le bourrelet de renforcement (27) a de préférence une section transversale en forme de U et/ou de préférence une section transversale rectangulaire et/ou de préférence une section transversale arrondie.

10. Elément de contact (1) selon la revendication 9, **caractérisé en ce que** la hauteur du bourrelet de renforcement (27) dans la direction perpendiculaire à la surface de la bande (2, 3) est inférieure à l'extension de la traverse (14) dans le sens direction correspondant, dans l'état de déviation maximale de la traverse (14).

11. Agencement de contact comprenant une première pièce de contact (25) et une deuxième pièce de contact à connecter électriquement à la première pièce de contact, dans lequel l'une des pièces de contact (25) présente un évidement (26) s'étendant d'une surface de la pièce de contact vers l'intérieur de la pièce de contact, destiné à recevoir l'élément de contact (1) selon l'une quelconque des revendications précédentes, dans lequel l'évidement (26) présente de préférence une section transversale rectangulaire.

12. Agencement de contact selon la revendication 11, **caractérisé en ce que** la première pièce de contact a la forme d'une douille (32) et que la deuxième pièce de contact a la forme d'une fiche (34) adaptée à la douille (32), de sorte qu'une connexion de type douille - connecteur peut être fournie, dans lequel l'évidemment (26) est soit dans la douille (32) ou sur la fiche (34) et/ou que l'élément de contact (1) est fixé dans l'évidemment par un moyen de fixation (30), tel qu'une vis, un rivet ou un clip de retenue.
